# EUROPÄISCHE PATENTSCHRIFT

(11) **EP 3 496 988 B1**
(45) Veröffentlichungstag und Bekanntmachung des Hinweises auf die Patenterteilung: **30.03.2022**
(21) Anmeldenummer: 17783761.4
(22) Anmeldetag: 26.09.2017
(51) Int. Cl.: B61L 25/02, B61L 15/00

(54) **VERFAHREN UND VORRICHTUNG ZUM ERKENNEN EINER POSITIONSÄNDERUNG EINES ZUMINDEST TEILWEISE ABGESCHALTETEN FAHRZEUGS**
METHOD AND DEVICE FOR DETECTING A CHANGE IN POSITION OF A VEHICLE THAT IS AT LEAST PARTLY TURNED OFF
PROCÉDÉ ET DISPOSITIF DE DÉTECTION D'UN CHANGEMENT DE POSITION D'UN VÉHICULE AU MOINS PARTIELLEMENT ÉTEINT

(30) Priorität: 11.10.2016 DE 102016219681
(43) Veröffentlichungstag der Anmeldung: 19.06.2019
(73) Patentinhaber: Siemens Mobility GmbH, 81739 München (DE)
(72) Erfinder: WIESAND, Manfred, 90559 Burgthann (DE)
(86) Internationale Anmeldenummer: PCT/EP2017/074274
(87) Internationale Veröffentlichungsnummer: WO 2018/069033

(56) Entgegenhaltungen:
- EP-A1- 2 502 800
- WO-A2-2014/033290
- DE-A1-102010 061 878
- DE-A1-102011 077 760
- "System and requirements and specifications", 19960101, 1. Januar 1996 (1996-01-01), Seiten 1-18, XP007919129, [gefunden am 1996-01-01]

## Beschreibung

Die Erfindung betrifft ein Verfahren sowie eine Vorrichtung zum Erkennen einer Positionsänderung eines zumindest teilweise abgeschalteten Fahrzeugs.

Für Fahrzeuge unterschiedlicher Art kann es erforderlich oder zumindest wünschenswert sein, eine Positionsänderung des jeweiligen Fahrzeugs, die in einem Zustand erfolgt, in dem dieses vollständig oder zumindest teilweise abgeschaltet ist, zu erkennen bzw. zu detektieren. Auch wenn die folgende Beschreibung im Wesentlichen anhand des Beispiels eines spurgebundenen Fahrzeugs erfolgt, ist die Erfindung nicht hierauf beschränkt, sondern auch für andere Arten eines Land-, Wasser- oder Luftfahrzeugs anwendbar.

Im Bereich der spurgebundenen Fahrzeuge besteht grundsätzlich der Wunsch, ein Fahrzeug in einer Betriebspause möglichst vollständig ab- bzw. ausschalten zu können. Dies bietet einerseits den Vorteil, dass der Energieverbrauch und damit die Betriebskosten gesenkt werden; andererseits können hierdurch ggf. auch spezielle Einrichtungen zur Energieversorgung des geparkten Fahrzeugs vermieden werden. So weisen beispielsweise spurgebundene Fahrzeuge in Form von elektrisch angetriebenen Schienenfahrzeugen üblicherweise Fahrzeugbatterien auf, die auch für den Fall, dass die Fahrspannung - etwa aufgrund von Wartungsarbeiten - abgeschaltet wird, zumindest für eine gewisse Zeitspanne eine elektrische Grundversorgung des jeweiligen Fahrzeugs ermöglichen.

Besonders problematisch gestaltet sich ein Abschalten solcher Komponenten eines Fahrzeugs, die für eine Bestimmung der Position des Fahrzeugs erforderlich sind. Neben den eigentlichen Positionsbestimmungseinrichtungen - etwa in Form von Einrichtungen zur satellitengestützten Bestimmung des Ortes oder Radareinrichtungen - kann dies insbesondere fahrzeugseitige Steuereinrichtungen in Form von Fahrzeuggeräten von Zugsicherungssystemen betreffen. Grundsätzlich besteht auch für diese der Wunsch, sie in Betriebspausen des Fahrzeugs abzuschalten. In diesem Zusammenhang existiert jedoch gleichzeitig regelmäßig die Anforderung, dass nach dem Ab- und Wiedereinschalten des Fahrzeugs eine die aktuelle Position das Fahrzeugs kennzeichnende Ortungsinformation verfügbar bleibt, um eine schnelle, weitgehend automatisiert ablaufende Wiederinbetriebnahme des Fahrzeugs zu ermöglichen. Sicherheitstechnisch besteht hierbei jedoch das Problem, dass seitens des Fahrzeugs nicht ohne Weiteres automatisch erkannt werden kann, ob während der Dauer des zumindest teilweisen Abschaltens des Fahrzeugs, d. h. beispielsweise während der Zeit, in der ein Fahrzeuggerät abgeschaltet ist, eine Bewegung bzw. Positionsänderung des Fahrzeugs erfolgt ist. Dies hat insbesondere zur Folge, dass fahrzeugseitig eine Beurteilung dahingehend, ob eine vor dem Abschalten des Fahrzeugs ermittelter Position (des Fahrzeugs) weiterhin gültig ist oder nicht, nicht oder nur mit entsprechendem zusätzlichem Aufwand möglich ist.

Eine entsprechende Feststellung einer Positionsänderung bei abgeschaltetem oder zumindest teilweise abgeschaltetem Fahrzeug wird auch als "Cold Movement Detection" (CMD) bezeichnet. Hierbei ist zu ermitteln, ob das Fahrzeug im abgeschalteten Zustand bezogen auf die bekannte Position, die beim Abschalten vorlag, bewegt worden ist. Eine entsprechende Positionsänderung kann beispielsweise im Rahmen eines Rangier- oder eines Abschleppvorgangs erfolgt sein.

Ein Verfahren zum Erkennen einer Positionsänderung eines Fahrzeugs zum Zwecke der CMD ist beispielsweise aus der deutschen Offenlegungsschrift DE 10 2013 218 040 A1 bekannt. Hierbei wird vor einem zumindest teilweisen Abschalten des Fahrzeugs mittels einer Aufnahmeeinrichtung eine erste Aufnahme der Umgebung des Fahrzeugs gemacht. Während des Wiedereinschaltens oder nach dem Wiedereinschalten des Fahrzeugs wird mittels der Aufnahmeeinrichtung eine zweite Aufnahme der Umgebung des Fahrzeugs gemacht. Die Positionsänderung des zumindest teilweise abgeschalteten Fahrzeugs wird anhand eines zumindest teilweisen Vergleichs der zweiten Aufnahme mit der ersten Aufnahme erkannt.

DE 10 2011 077 760 A1 beschreibt ein Verfahren zur sicherheitsrelevanten Feststellung einer Positionsänderung eines ausgeschalteten Schienenfahrzeugs, wobei das Fahrzeug mindestens einen Achsgeber zur Erzeugung eines elektrischen Signals in Abhängigkeit der Winkelstellung einer Radachse des Schienenfahrzeugs sowie ein Ortungssystem zur Bestimmung der absoluten Position des Schienenfahrzeugs aufweist. Es wird ein Zustandsspeicher in einen vorgegebenen Zustand bei Ausschalten des Schienenfahrzeugs versetzt. Der gespeicherte Zustand des Zustandsspeichers wird in Abhängigkeit von der Drehung der Radachse durch Zusammenwirken des Achsgebers mit dem Zustandsspeicher bei Positionsänderung des ausgeschalteten Schienenfahrzeugs verändert. Bei Einschalten des Schienenfahrzeugs wird der Zustand des Zustandsspeichers geprüft und das Maß der Zustandsänderung ermittelt. Eine Positionsänderung des Schienenfahrzeugs wird festgestellt, wenn das Maß der Zustandsänderung des Zustandsspeichers einen vorbestimmten Schwellwert überschreitet zwecks Veranlassung einer sicherheitsgerichteten Aktion im Ortungssystem.

WO 2014/033290 A1 beschreibt eine Steueranordnung für ein Schienenfahrzeug. Mindestens eine Steuereinrichtung der Steueranordnung ist zum Empfang von Sensorsignalen angeschlossen, wobei die Sensorsignale jeweils mindestens eine Geschwindigkeit repräsentieren. Über mindestens einen Busanschluss ist die Steuereinrichtung zum Datenaustausch an einen Datenbus des Schienenfahrzeugs angeschlossen. Die Steuereinrichtung ist dazu ausgebildet, basierend auf den Sensorsignalen ein Stillstandssignal zu erstellen und auf den Datenbus zu übertragen. Die Steueranordnung umfasst eine Stillstandermittlungseinrichtung, welches es vermag, über den Datenbus Stillstandssignale zu empfangen, wobei die Stillstandsermittlungseinrichtung dazu ausgebildet ist, basierend auf über den Datenbus empfangenen Stillstandssignalen zu bestimmen, ob das Schienenfahrzeug sich im Stillstand befindet. Die Sensorsignale können von geeigneten Sensoren bereitgestellt sein, welche als Teile der Steueranordnung ausgebildet sein können. Die Sensoren können beispielsweise Achsgeschwindigkeitssensoren oder Drehzahlsensoren einer Gleitschutzeinrichtung umfassen.

Vor diesem Hintergrund ist es Aufgabe der Erfindung, ein Verfahren zum Erkennen einer Positionsänderung eines zumindest teilweise abgeschalteten Fahrzeugs anzugeben, das mit vergleichsweise geringem Aufwand realisierbar ist.

Diese Aufgabe wird erfindungsgemäß gelöst durch ein Verfahren zum Erkennen einer Positionsänderung eines zumindest teilweise abgeschalteten Fahrzeugs, insbesondere eines spurgebundenen Fahrzeugs, wobei ein Erkennen der Positionsänderung mittels einer Gleitschutzsteuereinrichtung des Fahrzeugs erfolgt.

Mit der Erfindung wurde erkannt, dass das Erkennen einer Positionsänderung eines Fahrzeugs zum Zwecke der CMD häufig mit Zusatzaufwand verbunden ist, beispielsweise indem das Fahrzeug mit zusätzlichen Komponenten erweitert wird. Die Erfindung löst dieses Problem, indem eine in der Regel bereits im Schienenfahrzeug vorhandene Komponente zum Erkennen der Positionsänderung verwendet wird.

Der Fachmann versteht die Formulierung "zumindest teilweise abgeschaltetes Fahrzeug" vorzugsweise als ein abgerüstetes Fahrzeug. Dabei können bestimmte Komponenten des Fahrzeugs eingeschaltet bleiben oder zumindest nicht vollständig abbzw. ausgeschaltet werden. Ein "zumindest teilweise eingeschaltetes Fahrzeug" versteht der Fachmann vorzugsweise als ein aufgerüstetes bzw. wieder aufgerüstetes Fahrzeug. Auch bei einem aufgerüsteten Fahrzeug können bestimmte Komponenten abgeschaltet bleiben oder zumindest nicht vollständig eingeschaltet werden.

Das spurgebundene Fahrzeug ist vorzugsweise ein Schienenfahrzeug.

Der Fachmann versteht das "Erkennen der Positionsänderung" vorzugsweise dahingehend, dass erkannt wird, ob eine Positionsänderung, während das Fahrzeug zumindest teilweise abgeschaltet ist, aufgetreten ist oder nicht.

Desweiteren versteht der Fachmann den Begriff "Gleitschutzsteuereinrichtung" als eine Steuerung des Fahrzeugs, welche zum Steuern einer Gleitschutzeinrichtung des Fahrzeugs vorgesehen ist. Die Gleitschutzeinrichtung dient dazu, eine Durchdrehen und/oder Rutschen von Rädern des Fahrzeugs zu verhindern bzw. zu unterdrücken.

Bevorzugt wird vor dem zumindest teilweisen Abschalten des Fahrzeugs eine die aktuelle Position des Fahrzeugs kennzeichnende Ortungsinformation gespeichert und die Gültigkeit der gespeicherten Ortungsinformation bestätigt, sofern keine Positionsänderung erkannt wird. Dies bietet den Vorteil, dass die Kenntnis darüber, ob während der Dauer des Abschaltens des Fahrzeugs eine Positionsänderung desselben erfolgt ist, dazu verwendet werden kann, die Gültigkeit einer gespeicherten Ortungsinformation zu überprüfen. Dabei handelt es sich bei der gespeicherten Ortungsinformation um eine bezogen auf den Zeitpunkt des Abschaltens des Fahrzeugs die aktuelle Position des Fahrzeugs kennzeichnende Orts- bzw. Ortungsinformation. Diese kann mittels unterschiedlicher, für sich bekannter Ortungseinrichtungen, etwa unter Verwendung eines Wegimpulsgebers und/oder einer Balise, einer Einrichtung zur satellitengestützten Bestimmung des Ortes und/oder einer Radareinrichtung, bestimmt worden sein. Dadurch, dass es das Erkennen der Positionsänderung ermöglicht, die Gültigkeit der gespeicherten Ortungsinformation zu bestätigen oder alternativ diese als nicht mehr gültig zu verwerfen, ist vorteilhafterweise für den Regelfall, dass keine Positionsänderung des Fahrzeugs erfolgt ist, vor einer vollständigen Wiederinbetriebnahme des Fahrzeugs keine erneute Bestimmung der Position des Fahrzeugs erforderlich. Dabei ist zu berücksichtigen, dass insbesondere im Falle von Fahrzeugen in Form von spurgebundenen Fahrzeugen, etwa in Form von Schienenfahrzeugen, Magnetbahnen oder spurgeführten Fahrzeugen mit Gummibereifung, die Position des jeweiligen Fahrzeugs ein wesentlicher Parameter eines entsprechenden Sicherungssystems ist. Dies gilt beispielsweise für Systeme zur Zugsicherung, wie etwa das europäische Zugsicherungssystem ETCS (European Train Control System). Dies bringt insbesondere den Vorteil mit sich, dass nach dem Wiedereinschalten des Fahrzeugs keine zusätzlichen Handlungen von Bedienpersonal erforderlich sind, um eine gültige Position des Fahrzeugs zu erhalten. So ist insbesondere weder eine manuelle Eingabe einer aktuellen Ortungsinformation noch beispielsweise eine erneute Ermittlung der Ortungsinformation, etwa durch Lesen von Ortungsmarken, d.h. beispielsweise Balisen, durch ein Bewegen des Fahrzeugs in einem restriktiven Betriebsmodus, erforderlich.

Gemäß einer bevorzugten Ausführungsform des erfindungsgemäßen Verfahrens erfolgt das Erkennen auf Basis eines Drehsignals, wobei das Drehsignal auf Basis einer Erfassung eines Drehens einer Achse des Fahrzeugs mittels einer Achserfassungseinrichtung erzeugt wird. Das Drehsignal stellt eine besonders zweckmäßige Basis für das Erkennen der Positionsänderung mittels der Gleitschutzsteuereinrichtung dar. Die Gleitschutzsteuereinrichtung ist vorzugsweise für den Zweck der Übertragung des Drehsignals signaltechnisch mit der Achserfassungseinrichtung verbunden.

Gemäß einer besonders bevorzugten Weiterbildung des erfindungsgemäßen Verfahrens umfasst die Achserfassungseinrichtung einen Wegimpulsgeber des Fahrzeugs. Bei dieser Weiterbildung können in der Regel bereits im Schienenfahrzeug vorhandene Wegimpulsgeber für das Erzeugen des Drehsignals verwendet werden. Diese Weiterbildung ist somit mit einem geringen Aufwand realisierbar.

Die Energieversorgung des Wegimpulsgebers ist bei zumindest teilweise abgeschaltetem Fahrzeug vorzugsweise unabhängig von einer Energieversorgung des Fahrzeugs, beispielsweise der Fahrzeugbatterie. Mit anderen Worten: Der Wegimpulsgeber ist hinsichtlich der Energieversorgung autark und benötigt, während das Fahrzeug zumindest teilweise abgeschaltet ist, keine Energieversorgung aus dem Fahrzeug.

Weiter vorzugsweise umfasst der Wegimpulsgeber einen Generator, welcher ausgebildet ist, eine den Wegimpulsgeber versorgende Energie aus der Drehung der Achse des Rades zu gewinnen. Die Gewinnung kann beispielsweise vor dem zumindest teilweisen Abschalten des Fahrzeugs im Normalbetrieb erfolgen, wobei die gewonnene Energie in einem Speicher, beispielsweise einer Batterie, des Wegimpulsgebers zwischengespeichert wird, um bei dem Erfassen der Drehung zur Verfügung zu stehen. Die Gewinnung der Energie aus der Drehung der Achse kann beispielsweise auch jeweils bei der Bewegung des zumindest teilweise abgeschalteten Fahrzeugs erfolgen.

Gemäß der Erfindung nimmt die Gleitschutzsteuereinrichtung bei zumindest teilweise abgeschaltetem Fahrzeug einen Bereitschaftszustand, insbesondere einen Sleep-Modus ein. Der Bereitschaftszustand ist vorzugsweise ein Zustand, welcher im Vergleich zu einem Zustand des Normalbetriebs einen geringeren Energieverbrauch aufweist. Danach stellt diese Ausführungsform eine besonders energiesparende Lösung dar. Zudem ist die Ausführungsform mit geringem Aufwand realisierbar, da Gleitschutzsteuereinrichtungen in Schienenfahrzeugen häufig bereits in der Lage sind, einen Sleep-Modus einzunehmen. Insbesondere für vergleichsweise lange Betriebspausen ist das energiesparende Einnehmen des Bereitschaftszustands besonders zweckmäßig.

Bei der beschriebenen Ausführungsform kann die Gleitschutzsteuereinrichtung bei zumindest teilweise abgeschaltetem Fahrzeug vorzugsweise mittels einer Fahrzeugbatterie mit Energie versorgt werden. Weiter vorzugsweise ist die Gleitschutzsteuereinrichtung zur Versorgung mit Energie an einen Dauerplus der Fahrzeugbatterie angeschlossen.

Bevorzugt nimmt die Gleitschutzsteuereinrichtung bei zumindest teilweise eingeschaltetem Fahrzeug den Zustand des Normalbetriebs ein.

Gemäß einer bevorzugten Weiterbildung der beschriebenen Ausführungsform nimmt die Gleitschutzsteuereinrichtung den Bereitschaftszustand zumindest bei Verstreichen einer vorgegebenen Zeitdauer nach einem zumindest teilweisen Abschalten des Fahrzeugs ein. Dies stellt eine besonders einfache Lösung für das energieverbrauchsarme Betreiben der Gleitschutzsteuereinrichtung zum Zwecke der CMD, während das Fahrzeug zumindest teilweise abgeschaltet ist, dar. Hierbei empfängt die Gleitschutzsteuereinrichtung ein An/AUS-Signal, welches angibt, dass das Fahrzeug zumindest teilweise abgeschaltet ist. Bei Verstreichen einer vorgegebenen Zeitdauer nach dem Empfang des An/AUS-Signals nimmt die Gleitschutzsteuereinrichtung den energiesparenden Bereitschaftszustand ein. Zumindest während die Gleitschutzsteuereinrichtung im Bereitschaftszustand ist, wird diese mittels der Fahrzeugbatterie mit Energie versorgt.

Bei einer weiteren bevorzugten Ausführungsform des erfindungsgemäßen Verfahrens nimmt die Gleitschutzsteuereinrichtung in dem Bereitschaftszustand bei zumindest teilweise abgeschaltetem Fahrzeug und auf einen Empfang des Drehsignals hin einen Betriebszustand ein. Dies stellt eine besonders zweckmäßige Ausführung für den Zweck der CMD dar. Während keine Positionsänderung erkannt wird, verbleit die Gleitschutzsteuereinrichtung in dem Bereitschaftszustand. Wird das Drehsignal erzeugt und an die Gleitschutzsteuereinrichtung übertragen, gelangt diese bei Empfang des Drehsignals in den Betriebszustand, um das Drehsignal weiter zu verarbeiten.

Der Fachmann versteht den Begriff "Betriebszustand" vorzugsweise als den Zustand des Normalbetriebs, welcher weiter vorzugsweise für einen Fahrbetrieb des Fahrzeugs vorgesehen ist.

Bei einer bevorzugten Ausführungsform des erfindungsgemäßen Verfahrens wird bei Erkennen der Positionsänderung eine Positionsänderungsinformation, welche die Positionsänderung repräsentiert, auf Basis des Drehsignals erzeugt, wobei die Positionsänderungsinformation mittels einer der Gleitschutzsteuereinrichtung zugeordneten Speichereinheit gespeichert wird.

Der Fachmann versteht den Begriff "Positionsänderungsinformation" vorzugsweise als eine Information, welche angibt, ob eine Positionsänderung des zumindest teilweise abgeschalteten Fahrzeugs erkannt wird oder nicht. Alternativ und/oder zusätzlich versteht der Fachmann den Begriff "Positionsänderungsinformation" als eine Information, die ein Maß für die Positionsänderung angibt. Danach kann die Position des Fahrzeugs beim Wiedereinschalten unter Kenntnis der Position des Fahrzeugs vor dem zumindest teilweisen Abschalten und der Positionsänderungsinformation ermittelt werden.

Wenn die Positionsänderungsinformation gespeichert ist und kein Drehsignal mehr von der Gleitschutzsteuereinrichtung empfangen wird, nimmt die Gleitschutzsteuereinrichtung vorzugsweise wieder den Bereitschaftszustand ein. Vorzugsweise nimmt die Gleitschutzsteuereinrichtung den Bereitschaftszustand bei Verstreichen einer weiteren vorgegebenen Zeitdauer nach dem letzten Empfang eines Drehsignals ein.

Vorzugsweise ist die Speichereinrichtung eine Speichereinrichtung der Gleitschutzsteuereinrichtung.

Nach einer bevorzugten Weiterbildung der beschriebenen Ausführungsform umfasst die Positionsänderungsinformation einen Positionsänderungszählwert, welcher um einen vorgegebenen Zählwert inkrementiert wird, wenn die Positionsänderung einen vorgegebenen Positionsänderungsschwellwert überschreitet. Das Verständnis des Fachmanns des Begriffs "Positionsänderungszählwert" wird anhand des folgenden Beispiels (unter der Annahme eines Positionsänderungsschwellwerts von 10 cm und eines Zählwerts von 1) verdeutlicht: Bei einer Bewegung des Schienenfahrzeugs wird der Zählwert alle 10 cm um 1 inkrementiert. Bei einer Gesamtpositionsänderung von 1 m beträgt der Zählwert 10.

Bevorzugt wird die Positionsänderungsinformation von dem Positionsänderungszählwert gebildet.

Gemäß einer weiteren bevorzugten Ausführungsform des erfindungsgemäßen Verfahrens - bei einem Fahrzeug in Form eines spurgebundenen Fahrzeugs - umfasst das zumindest teilweise Abschalten ein Abschalten eines Fahrzeuggeräts eines Zugsicherungssystems. Das Zugsicherungssystem wird vorzugsweise von dem europäischen Zugsicherungssystem ETCS gebildet.

Gemäß einer bevorzugten Weiterbildung dieser Ausführungsform wird die Positionsänderungsinformation auf ein zumindest teilweises Einschalten des spurgebundenes Fahrzeugs hin an das Fahrzeuggerät gesendet. Das Fahrzeuggerät kann die Positionsänderungsinformation für die Zwecke einer Zugsicherung weiter verarbeiten. Das Senden der Positionsänderungsinformation erfolgt vorzugsweise über einen Fahrzeugbus und/oder unter Verwendung eines diskreten Steuersignals.

Das Fahrzeuggerät ist vorzugsweise ein innerhalb des Fahrzeugs angeordnetes ETCS-Bordgerät.

Gemäß einer weiteren besonders bevorzugten Ausführungsform des erfindungsgemäßen Verfahrens wird die Position des Fahrzeugs mittels des Zugsicherungssystems - bei Erkennen der Positionsänderungen und auf ein zumindest teilweises Einschalten des Fahrzeugs hin - ermittelt.

Die Erfindung betrifft ferner eine Vorrichtung zum Erkennen einer Positionsänderung eines zumindest teilweise abgeschalteten Fahrzeugs, insbesondere eines spurgebundenen Fahrzeugs. Die Vorrichtung ist gekennzeichnet durch eine Gleitschutzsteuereinrichtung des Fahrzeugs, welche ausgebildet ist, die Positionsänderung zu erkennen.

Eine bevorzugten Ausführungsform der erfindungsgemäßen Vorrichtung umfasst eine Achserfassungseinrichtung, welche ausgebildet ist, ein Drehen einer Achse des Fahrzeugs zu erfassen und ein Drehsignal auf Basis des Erfassens zu erzeugen, wobei die Gleitschutzsteuereinrichtung ausgebildet ist, die Positionsänderung auf Basis des Drehsignals zu erkennen.

Bei einer besonders bevorzugten Weiterbildung der erfindungsgemäßen Vorrichtung umfasst die Achserfassungseinrichtung einen Wegimpulsgeber des Fahrzeugs.

Gemäß der erfindungsgemäßen Vorrichtung ist die Gleitschutzsteuereinrichtung ausgebildet, bei zumindest teilweise abgeschaltetem Fahrzeug einen Bereitschaftszustand, insbesondere einen Sleep-Modus, einzunehmen.

Zu Ausgestaltungen, Weiterbildungen, Ausgestaltungsdetails und Vorteilen der erfindungsgemäßen Vorrichtung wird auf die Beschreibung zu den entsprechenden Verfahrensmerkmalen verwiesen.

Ein Ausführungsbeispiel der Erfindung im Folgenden anhand der Zeichnung erläutert. Es zeigen
- Figur 1: eine schematische Querschnittsansicht eines spurgebundenen Fahrzeugs gemäß einem Ausführungsbeispiel der erfindungsgemäßen Vorrichtung und
- Figur 2: eine schematisches Ablaufdiagramm eines Ausführungsbeispiels eines erfindungsgemäßen Verfahrens.

Figur 1 zeigt ein Ausführungsbeispiel der erfindungsgemäßen Vorrichtung als Bestandteil eines spurgebundenen Fahrzeugs 1 in Form eines Schienenfahrzeugs 10. Figur 2 zeigt schematisch einen Ablauf eines Ausführungsbeispiels des erfindungsgemäßen Verfahrens, welches von der Vorrichtung ausgeführt wird.

Das Schienenfahrzeug 10 kann, beispielsweise für eine Betriebspause, gemäß einem Verfahrensschritt A vollständig oder teilweise ab- bzw. ausgeschaltet werden. Das Abschalten beinhaltet, dass ein Fahrzeuggerät 34 eines Zugsicherungssystems abgeschaltet wird. Das Zugsicherungssystem ist in dem gezeigten Ausführungsbeispiel das europäische Zugsicherungssystem ETCS und das Fahrzeuggerät 34 ist in dem gezeigten Ausführungsbeispiel ein ETCS-Bordgerät.

Das Schienenfahrzeug 10 weist eine Gleitschutzsteuereinrichtung 12 auf, welche zum Steuern einer Gleitschutzeinrichtung des Schienenfahrzeugs vorgesehen ist. Die Gleitschutzeinrichtung dient dazu, eine Durchdrehen und/oder Rutschen von Rädern des Schienenfahrzeugs 10 zu verhindern bzw. zu unterdrücken.

Vor dem und während des Abschaltens A des Schienenfahrzeugs 10 befindet sich die Gleitschutzsteuereinrichtung 12 in einem Betriebszustand. Der Betriebszustand ist ein Zustand eines Normalbetriebs, in dem die Gleitschutzsteuereinrichtung 12 den für den Fahrbetrieb vorgesehen Gleitschutz steuert. Bei Verstreichen einer vorgegebenen Zeitdauer t_{D} nach dem Abschalten A des Schienenfahrzeugs nimmt die Gleitschutzsteuereinrichtung 12 in einem Verfahrensschritt B einen Bereitschaftszustand in Form eines Sleep-Modus ein. In dem Sleep-Modus verbraucht die Gleitschutzsteuereinrichtung 12 weniger Energie als im Betriebszustand, da wenigstens eine Funktion aus einer Mehrzahl von Funktionen der Gleitschutzsteuereinrichtung 12 inaktiv ist. Die Gleitschutzsteuereinrichtung 12 wird zumindest im Bereitschaftszustand von einer Fahrzeugbatterie 14 dauerhaft mit Energie versorgt. Dazu ist die Gleitschutzsteuereinrichtung an einen Dauerplus der Fahrzeugbatterie 14 angeschlossen.

Wenn das abgeschaltete Schienenfahrzeug 10 bewegt wird, beispielsweise durch Schieben oder Ziehen mittels eines weiteren Schienenfahrzeugs (beispielsweise einer Rangierlok), ändert es seine Position. Bei der Bewegung gemäß einem Verfahrensschritt C dreht sich zumindest ein Rad 16 und eine das Rad 16 tragende Achse 18 des Schienenfahrzeugs 10. Das Drehen des Rades 16 wird in einem Verfahrensschritt D mittels einer Achserfassungseinrichtung 20 in Form eines Wegimpulsgebers 21 des Schienenfahrzeugs 10 erfasst. Der Wegimpulsgeber 21 erzeugt gemäß einem Verfahrensschritt E beim Erfassen D ein Drehsignal 22, welches über eine Leitung 24 an die Gleitschutzsteuereinrichtung 12 übertragen wird.

Bei Empfang des Drehsignals 22 durch die Gleitschutzsteuereinrichtung 12 nimmt diese gemäß einem Verfahrensschritt F den Betriebszustand ein. Auf Basis des empfangenen Drehsignals 22, insbesondere anhand des Empfangs an sich, erkennt die Gleitschutzsteuereinrichtung 12 gemäß einem Verfahrensschritt G die durch die Bewegung des Schienenfahrzeugs 10 hervorgerufene Positionsänderung.

Auf Basis des Drehsignals 22 erzeugt die Gleitschutzsteuereinrichtung 12 in einem Verfahrensschritt H eine Positionsänderungsinformation 30, welche zum einen angibt, dass eine Positionsänderung erkannt wurde und zudem ein Maß für die erkannte Positionsänderung repräsentiert. Die Positionsänderungsinformation 30 wird von einem Positionsänderungszählwert gebildet, welcher bei einer Bewegung des Schienenfahrzeugs 10 um einen vorgegebenen Zählwert inkrementiert wird, wenn die Positionsänderung einen vorgegebenen Positionsänderungsschwellwert überschreitet. So wird in dem gezeigten Ausführungsbeispiel bei jeder Überschreitung des Positionsänderungsschwellwertes von 10 cm der Positionsänderungszähler um einen Zählwert von 1 inkrementiert. Bei einer Positionsänderung von 1 m ergibt dies einen Positionsänderungszählwert von 10. Die Gleitschutzsteuereinrichtung 12 speichert die Positionsänderungsinformation 30 gemäß einem Verfahrensschritt J, zumindest während das Schienenfahrzeug 10 abgeschaltet ist, mittels einer Speichereinheit 32.

Das Schienenfahrzeug 10 wird in einem Verfahrensschritt K wiedereingeschaltet, beispielsweise für eine Weiterfahrt. Daraufhin sendet die Gleitschutzsteuereinrichtung 12 die Positionsinformation 30 in einem Verfahrensschritt L an das Fahrzeuggerät 34 des Zugsicherungssystems.

Das Zugsicherungssystem ermittelt daraufhin in einem Verfahrensschritt M die aktuelle Position des Schienenfahrzeugs 10.

## Patentansprüche

1. Verfahren zum Erkennen einer Positionsänderung eines zumindest teilweise abgeschalteten Fahrzeugs (1), insbesondere eines spurgebundenen Fahrzeugs,
**gekennzeichnet durch**
Erkennen (G) der Positionsänderung mittels einer Gleitschutzsteuereinrichtung (12) des Fahrzeugs (1), wobei die Gleitschutzsteuereinrichtung (12) bei zumindest teilweise abgeschaltetem Fahrzeug (1) einen Bereitschaftszustand einnimmt.

2. Verfahren nach Anspruch 1,
**dadurch gekennzeichnet, dass**
das Erkennen (G) auf Basis eines Drehsignals (22) erfolgt, wobei das Drehsignal (22) auf Basis einer Erfassung (D) eines Drehens (C) einer Achse (18) des Fahrzeugs (1) mittels einer Achserfassungseinrichtung (20) erzeugt wird (E).

3. Verfahren nach Anspruch 2,
**dadurch gekennzeichnet, dass**
die Achserfassungseinrichtung (20) einen Wegimpulsgeber (21) des Fahrzeugs (1) umfasst.

4. Verfahren nach wenigstens einem der Ansprüche 1 bis 3,
**dadurch gekennzeichnet, dass**
die Gleitschutzsteuereinrichtung (12) bei zumindest teilweise abgeschaltetem Fahrzeug (1) einen Sleep-Modus einnimmt.

5. Verfahren nach wenigstens einem der vorhergehenden Ansprüche,
**dadurch gekennzeichnet, dass**
die Gleitschutzsteuereinrichtung (12) den Bereitschaftszustand zumindest bei Verstreichen einer vorgegebenen Zeitdauer (t_{D}) nach einem zumindest teilweisen Abschalten (A) des Fahrzeugs (1) einnimmt.

6. Verfahren nach wenigstens einem der vorhergehenden Ansprüche 2 bis 5,
**dadurch gekennzeichnet, dass**
die Gleitschutzsteuereinrichtung (12) in dem Bereitschaftszustand bei zumindest teilweise abgeschaltetem Fahrzeug (1) und auf einen Empfang des Drehsignals (22) hin einen Betriebszustand einnimmt (F).

7. Verfahren nach wenigstens einem der vorhergehenden Ansprüche 2 bis 6,
**gekennzeichnet durch**
bei Erkennen (G) der Positionsänderung Erzeugen (H) einer Positionsänderungsinformation (30), welche die Positionsänderung repräsentiert, auf Basis des Drehsignals (22), und Speichern (J) der Positionsänderungsinformation (30) mittels einer der Gleitschutzsteuereinrichtung (12) zugeordneten Speichereinheit (32).

8. Verfahren nach Anspruch 7,
**dadurch gekennzeichnet, dass**
die Positionsänderungsinformation (30) einen Positionsänderungszählwert umfasst, welcher um einen vorgegebenen Zählwert inkrementiert wird, wenn die Positionsänderung einen vorgegebenen Positionsänderungsschwellwert überschreitet.

9. Verfahren nach wenigstens einem der vorhergehenden Ansprüche,
**dadurch gekennzeichnet, dass**
bei einem Fahrzeug (1) in Form eines spurgebundenen Fahrzeugs das zumindest teilweise Abschalten ein Abschalten eines Fahrzeuggeräts (34) eines Zugsicherungssystems umfasst.

10. Verfahren nach Anspruch 7-8 und 9,
**dadurch gekennzeichnet, dass**
auf ein zumindest teilweises Einschalten des spurgebundenen Fahrzeugs (1) hin die Positionsänderungsinformation (30) an das Fahrzeuggerät (34) gesendet wird (L).

11. Verfahren nach Anspruchs 9 oder 10,
**gekennzeichnet durch**
- bei Erkennen (G) der Positionsänderung und
- auf ein zumindest teilweises Einschalten (K) des Fahrzeugs (1) hin
Ermitteln (M) der Position des Fahrzeugs (1) mittels des Zugsicherungssystems.

12. Vorrichtung zum Erkennen einer Positionsänderung eines zumindest teilweise abgeschalteten Fahrzeugs (1), insbesondere eines spurgebundenen Fahrzeugs,
**gekennzeichnet durch**
eine Gleitschutzsteuereinrichtung (12) des Fahrzeugs (1), welche ausgebildet ist, die Positionsänderung zu erkennen, wobei die Gleitschutzsteuereinrichtung (12) ausgebildet ist, bei zumindest teilweise abgeschaltetem Fahrzeug (1) einen Bereitschaftszustand einzunehmen.

13. Vorrichtung nach Anspruch 12,
**gekennzeichnet durch**
eine Achserfassungseinrichtung (20), welche ausgebildet ist, ein Drehen (C) einer Achse (18) des Fahrzeugs (1) zu erfassen (D) und ein Drehsignal (22) auf Basis des Erfassens (D) zu erzeugen (E),
wobei die Gleitschutzsteuereinrichtung (12) ausgebildet ist, die Positionsänderung auf Basis des Drehsignals (22) zu erkennen.

14. Vorrichtung nach Anspruch 13,
**dadurch gekennzeichnet, dass**
die Achserfassungseinrichtung (20) einen Wegimpulsgeber (21) des Fahrzeugs (1) umfasst.

15. Vorrichtung nach wenigstens einem der Ansprüche 12 bis 14,
**dadurch gekennzeichnet, dass**
die Gleitschutzsteuereinrichtung (12) ausgebildet ist, bei zumindest teilweise abgeschaltetem Fahrzeug (1) einen Sleep-Modus einzunehmen.

## Claims

1. Method for identifying a position change of a vehicle (1) that is at least partially switched off, in particular a rail-bound vehicle,
**characterised by**
identifying (G) the position change by means of an anti-skid control facility (12) of the vehicle (1), wherein the anti-skid control facility (12) assumes a standby state when the vehicle (1) is at least partially switched off.

2. Method according to claim 1,
**characterised in that**
the identification (G) takes place on the basis of a rotation signal (22), wherein the rotation signal (22) is generated (E) on the basis of a detection (D) of a rotation (C) of an axle (18) of the vehicle (1) by means of an axle detection facility (20) .

3. Method according to claim 2,
**characterised in that**
the axle detection facility (20) comprises a position encoder (21) of the vehicle (1).

4. Method according to at least one of claims 1 to 3,
**characterised in that**
the anti-skid control facility (12) assumes a sleep mode when the vehicle (1) is at least partially switched off.

5. Method according to at least one of the preceding claims,
**characterised in that**
the anti-skid control facility (12) assumes the standby state at least when a predefined length of time (T_{D}) has passed since the vehicle (1) was at least partially switched off (A).

6. Method according to at least one of the preceding claims 2 to 5,
**characterised in that**
in the standby state when the vehicle (1) is at least partially switched off and in response to receiving the rotation signal (22), the anti-skid control facility (12) assumes (F) an operational state.

7. Method according to at least one of the preceding claims 2 to 6,
**characterised by**
when the position change is identified (G), generating (H) an item of position change information (30), which represents the position change, on the basis of the rotation signal (22), and storing (J) the position change information (30) by means of a storage unit (32) assigned to the anti-skid control facility (12) .

8. Method according to claim 7,
**characterised in that**
the position change information (30) comprises a position change counter value, which is incremented by a predefined counter value when the position change exceeds a predefined position change threshold value.

9. Method according to at least one of the preceding claims,
**characterised in that**
in a vehicle (1) in the form of a rail-bound vehicle, the at least partial switching off comprises switching off a vehicle device (34) of a train protection system.

10. Method according to claim 7-8 and 9,
**characterised in that**
the position change information (30) is sent (L) to the vehicle device (34) in response to an at least partial switching on of the rail-bound vehicle (1).

11. Method according to claim 9 or 10,
**characterised by**
- when the position change is identified (G) and
- in response to an at least partial switching on (K) of the vehicle (1),
ascertaining (M) the position of the vehicle (1) by means of the train protection system.

12. Apparatus for identifying a position change of a vehicle (1) that is at least partially switched off, in particular a rail-bound vehicle,
**characterised by**
an anti-skid control facility (12) of the vehicle (1), which is embodied to identify the position change, wherein the anti-skid control facility (12) is embodied to assume a standby state when the vehicle (1) is at least partially switched off.

13. Apparatus according to claim 12,
**characterised by**
an axle detection facility (20), which is embodied to detect (D) a rotation (C) of an axle (18) of the vehicle (1) and to generate (E) a rotation signal (22) on the basis of the detection (D),
wherein the anti-skid control facility (12) is embodied to identify the position change on the basis of the rotation signal (22).

14. Apparatus according to claim 13,
**characterised in that**
the axle detection facility (20) comprises a position encoder (21) of the vehicle (1).

15. Apparatus according to at least one of claims 12 to 14,
**characterised in that**
the anti-skid control facility (12) is embodied to assume a sleep mode when the vehicle (1) is at least partially switched off.

## Revendications

1. Procédé de détection d'un changement de position d'un véhicule (1) déconnecté au moins en partie, notamment d'un véhicule guidé sur rail,
**caractérisé par**
la détection (G) du changement de position au moyen d'un dispositif (12) de commande de l'anti-enrayage du véhicule (1), le dispositif (12) de commande de l'anti-enrayage prenant un état de veille, lorsque le véhicule (1) est déconnecté au moins en partie.

2. Procédé suivant la revendication 1,
**caractérisé en ce que**
la détection (G) s'effectue sur la base d'un signal (22) de rotation, dans lequel on produit (E) le signal (22) de rotation sur la base d'un relevé (D) d'une rotation (C) d'un essieu (18) du véhicule (1) au moyen d'un dispositif (20) de relevé d'essieu.

3. Procédé suivant la revendication 2,
**caractérisé en ce que**
le dispositif (20) de relevé d'essieu du véhicule (1) comprend un indicateur (21) de chemin par impulsion.

4. Procédé suivant au moins l'une des revendications 1 à 3, **caractérisé en ce que**
le dispositif (12) de commande d'anti-enrayage prend un mode sleep, lorsque le véhicule (1) est déconnecté au moins en partie.

5. Procédé suivant au moins l'une des revendications précédentes, **caractérisé en ce que**
le dispositif (12) de commande d'anti-enrayage prend l'état de veille au moins lorsque une durée (t_{D}) donnée à l'avance s'est écoulée, après une déconnexion (A) au moins partielle du véhicule (1).

6. Procédé suivant l'une des revendications 2 à 5 précédentes, **caractérisé en ce que**
le dispositif (12) de commande d'anti-enrayage prend (F) l'état de veille, lorsque le véhicule (1) est déconnecté au moins en partie, et un état de fonctionnement à la réception du signal (22) de rotation.

7. Procédé suivant au moins l'une des revendications 2 à 6 précédentes,
**caractérisé par**
à la détection (G) du changement de position, la production (H) d'une information (30) de changement de position, qui représente le changement de position, sur la base du signal (22) de rotation, et la mise (J) en mémoire de l'information (30) de changement de position au moyen d'une unité (32) de mise en mémoire associée au dispositif (12) de commande de l'anti-enrayage.

8. Procédé suivant la revendication 7,
**caractérisé en ce que**
l'information (30) de changement de position comprend une valeur de compte de changement de position, qui est incrémentée d'une valeur de compte donnée à l'avance, si le changement de position dépasse une valeur de seuil de changement de position donnée à l'avance.

9. Procédé suivant au moins l'une des revendications précédentes, **caractérisé en ce que**
pour un véhicule (1) sous la forme d'un véhicule guidé sur rail, la déconnexion au moins partielle comprend une déconnexion d'un appareil (34) de véhicule d'un système d'arrêt automatique des trains.

10. Procédé suivant la revendication 7-8 et 9,
**caractérisé en ce que**
sur une connexion au moins partielle du véhicule (1) guidé sur rail, on envoie (L) l'information (30) de changement de position à l'appareil (34) du véhicule.

11. Procédé suivant la revendication 9 ou 10,
**caractérisé par**
- à la détection (G) du changement de position et
- sur une connexion (K) au moins partielle du véhicule (1), détermination (M) de la position du véhicule (1) au moyen du système d'arrêt automatique des trains.

12. Installation de détection d'un changement de position d'un véhicule (1) déconnecté au moins en partie, notamment d'un véhicule guidé sur rail,
**caractérisée par**
un dispositif (12) de commande de l'anti-enrayage du véhicule (1), qui est constitué pour détecter le changement de position, le dispositif (12) de commande de l'anti-enrayage étant constitué pour pendre un état de vielle, lorsque le véhicule (1) est déconnecté au moins en partie.

13. Installation suivant la revendication 12,
**caractérisée par**
un dispositif (20) de relevé d'essieu, qui est constitué pour relever (D) une rotation (C) d'un essieu (18) du véhicule (1) et pour produire (E) un signal (22) de rotation sur la base du relevé (D), dans lequel le dispositif (12) de commande de l'anti-enrayage est constitué pour détecter le changement de position sur la base du signal (22) de rotation.

14. Installation suivant la revendication 13,
**caractérisée en ce que**
le dispositif (20) de relevé d'essieu du véhicule (1) comprend un indicateur (21) de chemin par impulsion.

15. Installation suivant au moins l'une des revendications 12 à 14,
**caractérisée en ce que**
le dispositif (12) de commande de l'anti-enrayage est constitué pour prendre un mode sleep, lorsque le véhicule (1) est déconnecté au moins en partie.
